# EUROPÄISCHE PATENTSCHRIFT

(11) **EP 0 393 325 B1**
(45) Veröffentlichungstag und Bekanntmachung des Hinweises auf die Patenterteilung: **05.05.1993**
(21) Anmeldenummer: 90103509.7
(22) Anmeldetag: 23.02.1990
(51) Int. Cl.: B65B 69/00

(54) **Einrichtung zur Entdrahtung von Ballen, insbesondere Altpapierballen**
Device for removing wire from bales, especially bales of waste paper
Dispositif d'enlèvement de fil de balles, spécialement balles de vieux papier

(30) Priorität: 18.04.1989 DE 3912673
(43) Veröffentlichungstag der Anmeldung: 24.10.1990
(62) Teilanmeldung aus: 91121233.0
(73) Patentinhaber: J.M. Voith GmbH, D-89522 Heidenheim (DE)
(72) Erfinder: Thumm, Helmut, D-7920 Heidenheim (DE)
(74) Vertreter: Weitzel, Wolfgang, Dr.-Ing.

(56) Entgegenhaltungen:
- GB-A- 2 184 704
- US-A- 3 513 522

## Beschreibung

Die Erfindung betrifft eine Einrichtung zur Entdrahtung von Altpapierballen entsprechend dem Oberbegriff des Patentanspruchs 1. Eine solche Einrichtung ist bekannt aus der US-PS 35 13 522. Bei dieser werden die Greifelemente, die auf Rollen an einem langgestreckten Träger gelagert sind, über einzelne, senkrecht zu dem langgestreckten Träger verlaufende Triebstangen entlang einer Führungsbahn des langgestreckten Trägers verschoben, um die einzelnen Bindedrähte zu ergreifen. Dabei sind die Greifelemente hakenförmig ausgebildet, so daß sie ohne weiteres in ein weicheres Ballenmaterial eindringen können. Im Falle von hartgepreßten Altpapierballen ist dies jedoch kaum möglich. Die Eindringtiefe der Haken kann auch sicherlich nicht sehr groß sein, um tiefliegende Bindedrähte noch zu erfassen. Ferner sind dabei zwei langgestreckte Träger mit entsprechenden Paaren von Greifelementen nötig.

Die Aufgabe der Erfindung ist es, den Erfassungsvorgang und den Wickelvorgang wesentlich zu vereinfachen bzw. sicherer zu gestalten.

Es sind noch verschiedene andere Einrichtungen mit ähnlichen Wickelvorrichtungen bekannt, die aber im ganzen recht umfangreich und kompliziert aufgebaut sind, weshalb diese Einrichtungen sehr teuer sind, ohne daß sie eine ausreichende Betriebssicherheit und Standzeit (Betriebsdauer) bzw. Sicherheit gegen Reparaturanfälligkeit gewährleisten können.

Die genannte Aufgabe wird erfindungsgemäß durch die Merkmale des kennzeichnenden Teils des Patentanspruchs 1 gelöst.

Nachfolgend wird die Erfindung anhand der Figuren der Zeichnung in einem Ausführungsbeispiel erläutert. Dabei stellt
- Fig. 1: prinzipmäßig eine Ansicht,
- Fig. 2: eine Draufsicht und
- Fig. 3: eine Einzelheit eines doppeltwirkenden Hydraulik-Zylinders
- Fig. 4: Einselheiten der Leitrollen lagerung

dar.

Es ist eine langgestreckte Trägereinrichtung 2 vorgesehen, die zur Haltung und Führung der mit den Messern 12 versehenen Greifelemente 11 dient. Dabei sind die Messer 12 und deren Schneiden gegeneinander gerichtet und gegeneinander, d.h. in entgegengesetzten Richtungen verschieblich bzw. verfahrbar gehalten, in diesem Fall von einer bzw. je einer Hydraulik-Kolben-Zylinder-Einheit 22, die an der Trägereinrichtung 2 befestigt sind. Die Greifelemente 11 sind parallel zu einer Seitenfläche in diesem Fall vertikal des Altpapierballens A neben diesem verfahrbar. Dabei liegt der Ballen A auf einem Ballenförderer B. Da der gesamte Trenn- und Aufnahmevorgang für die Ballendrähte sehr schnell vor sich geht, braucht der Ballenförderer nicht angehalten zu werden, sondern man kann den Altpapierballen durch eine Sperre C stoppen, welcher aus einem hereinschwenkbaren Arm besteht.

Die Trägereinrichtung 2 weist in ihrer Längsrichtung einen Schlitz auf, durch den die Greifelemente 11, die an der Zylinder-Kolbenstange 26 befestigt sind, hindurchgreifen. Die Trägereinheit 2' ist mittels Hydraulik-Kolben-Zylinder-Einheit 21 quer zur genannten Seitenfläche des Ballens verschiebbar, wobei sie noch mittels Rohr 16 in einer Parallelführungseinheit 6 geführt ist. Die Wickeleinheit 3 weist ein rahmenförmiges Wicklergestell 8 auf, an dem auch Abstreifer 5 für die von dem geschlitzten Wickelzylinder 27 aufgewickelten Bindedrähte befestigt ist. Über eine Stütztraverse 14 ist der Antriebsmotor 15 für den Wickelzylinder 27 auf dem beweglichen Teil des Wicklergestells befestigt und treibt über die Kupplungsscheiben 9 und 9' die Welle des Wickelzylinders 27 an. Zum Heben und Senken der Einheit aus Elektromotor 15 und Wickelzylinder 27 dienen zwei Hydraulik-Kolben-Zylinder-Einheiten 19, die zu beiden Seiten des Wicklergestells 8 in dessen seitlichen Rahmenteilen 36 angeordnet sind.

Zu beiden Seiten der Verschiebeebene D am Greifelement 11 befindet sich je eine in Lagern 18 und 17 gelagerte Leitrolle 4.

In der Ausgangsstellung werden die Greifelemente 11 in der gezeichneten Stellung in einer Position oberhalb bzw. unterhalb des Ballens A positioniert und dann die Messer 12 gegeneinander gefahren, wobei sie sich die Bindedrähte greifen. Nach Abziehen der Bindedrähte durch Zurückfahren der Greifelemente mit der Trägereinheit 2' sind die Drähte durch die Leitrollen 4 relativ genau positioniert, so daß der Wickelzylinder 27 herabgesenkt werden und am Schlitz die Drähte ergreifen kann, die dann auf dem Wickelzylinder aufgewickelt werden. Durch Hochziehen des Zylinders werden dann die Drähte als ein Bündel von dem Abstreifer 5 vom Wickelzylinder 27 abgestreift. Sie fallen nach unten und werden dort in einer Wanne aufgefangen.

Auf der anderen Seite des Ballenförderers B ist die Messervorrichtung angeordnet. Sie besteht aus einem parallel zum Wickelzylinder bzw. der Trägereinrichtung 2 angeordnetem Rohr 30 mit einem Längsschlitz, zu dessen beiden Seiten sich je eine Reihe von Dornen 32 befindet. Durch den Schlitz greift ein Greifelement 33, das an einer Betätigungsstange 34 der Hydraulik-Kolben-Zylinder-Einheit 35 befestigt ist. Das Rohr 30 der Trenneinheit 31 ist dabei ebenfalls durch eine Hydraulik-Kolben-Zylinder-Einheit 38 quer zum Altpapierballen verschiebbar, wobei noch eine vorangehend beschriebene Parallelführungseinheit 6 vorgesehen ist.

Ähnlich wie im Falle der Greifelemente 11 ist hier eine Messereinheit 33 unterhalb des Altpapierballens positioniert, ehe er in diesen hineinfährt, um die Bindedrähte an den als Widerlager dienenden Dornen 32 zu zertrennen. Die Eindringtiefe dürfte jeweils bei etwa 50 mm liegen, um auch tief eingeführte Drähte mit Sicherheit zu erfassen.

Vor Beginn des Arbeitshubes müssen die Greifelemente 11 und 12 nicht völlig unterhalb bzw. oberhalb des Altpapierballens positioniert werden, ehe sie in denselben hineinfahren. In diesem Falle müßte nämlich das Plattenförderband B für die Ballen A relativ schmal sein, so daß die Ballen mit ihren Längskanten über dem Ballenförderer überstehen. Es genügt auch, wenn die Greifelemente so positioniert werden, daß sie unterhalb des untersten bzw. oberhalb des obersten Bindedrahts in den Ballen hineingedrückt werden, um erst dann den Arbeitshub (z.B. Schneidhub) zu beginnen. Dies ist ohne weiteres möglich, da die Altpapierballen relativ lose gepreßt sind, so daß sie einem Eindringen der Greifelemente in den Ballen einen nicht so großen Widerstand entgegensetzen.

In Fig. 3 ist eine doppeltwirkende Hydraulik-Kolben-Zylinder-Einheit dargestellt, wobei zwei Kolben 36 und 37 Kolbenstangen 26' bzw. 39 betätigen, an denen Greifelemente 11 bzw. 11' befestigt sind. Dann laufen ohne weiteres die Greifelemente 11 und 11' zueinander fluchtend und in dem Längsschlitz 41 des Trägers 2.

Es ist jedoch ohne weiteres möglich, je eine einfach wirkende Hydraulik-Kolben-Zylinder-Einheit für jeden Greifelemente 11 bzw. 11' zu verwenden, die nebeneinander auf der Trägereinheit 2' befestigt sind. Dann müssen entweder die Enden der Kolbenstange oder die Greifelemente jeweils abgekröpft ausgebildet werden.

In Fig. 4 ist eine Möglichkeit der Leitrollen lagerung dargestellt.

## Patentansprüche

1. Einrichtung zur Erfassung und Entfernung von Bindedrähten von Ballen, insbesondere aus Altpapier, mit einer aus zwei parallelen Dornen oder einem in Längsrichtung geschlitzten Zylinder (27) bestehenden Wickeleinrichtung für die mittels einer Trenneinheit (30) zertrennten Drähte und einer Greifvorrichtung aus zwei, in entgegengesetzten Richtungen parallel zur ihnen zugewandten Seite des Ballens in einem langgestreckten Träger (2) beweglichen Greifelementen (11), deren dem Ballen zugewandten Endbereiche mit einer entgegengesetzten Neigung klauenartig zusammenwirkend ausgebildet sind, wobei der langgestreckte Träger (2) mittels einer Hubeinrichtung (21) quer zur betreffenden Fläche des Ballens verschieblich angeordnet ist, dadurch gekennzeichnet, daß die Endbereiche der Greifelemente (11) Messer (12) mit einander zugewandten Schneiden sind, daß der neben dem Ballenförderer angeordnete langgestreckte Träger (2) in seiner Längsrichtung einen Führungsschlitz zur Führung der Greifelemente (11) aufweist, und daß zwei parallel zum Träger der Greifelemente (11) angeordnete, als Anschläge dienende drehbare Leitrollen (4) vorgesehen sind, die in geringem Abstand zu beiden Seiten der Verfahrebene der Greifelemente (11) neben dem Ballenförderer angeordnet sind und zwischen sich einen Führungsspalt mit einer Weite bilden, die höchstens 2/3 des Außendurchmessers des Wickelzylinders (27) oder das 3,5-fache der Messerdicke (12) beträgt.

2. Einrichtung nach Anspruch 1, dadurch gekennzeichnet, daß die Hubeinrichtung (21) eine Hydraulik-Kolben-Zylinder-Einheit ist und eine Parallelführung (6) an dem Träger (2) angreift.

3. Einrichtung nach Anspruch 1 oder 2, dadurch gekennzeichnet, daß als Betätigungselemente der Greifelemente (11) ebenfalls Hydraulik-Kolben-Zylinder-Einheiten (22) vorgesehen sind.

4. Einrichtung nach einem der Ansprüche 1 bis 3, dadurch gekennzeichnet, daß die Trenneinheit (30) aus einem parallel zum und gegenüber vom Träger (2) angeordneten Rohr, das einen Schlitz und zu beiden Seiten des Schlitzes zwei parallele Reihen von Dornen (32) aufweist, und einer Messereinheit (33) besteht, der in dem Schlitz verfahrbar ange- ordnet und von einem Tragstab (34) und einem Hubelement (35) verschieblich gehalten ist.

5. Einrichtung nach einem der Ansprüche 1 bis 4, dadurch gekennzeichnet, daß die Messerschneiden (12) klauenartig, mit jeweils einer Spitze ausgebildet einander zugewandt sind.

## Claims

1. Device for ascertaining and removing binding wires from bales, in particular of waste paper, with a winding device consisting of two parallel mandrels or a cylinder (27) slit in the longitudinal direction, for the wires separated by means of a separating device (30) and with a gripping device consisting of two gripping members (11) able to move in opposite directions parallel to the side of the bale facing them,in an elongated support (2), the end regions of which gripping members facing the bale are constructed to cooperate in the manner of claws with an opposing inclination, the elongated support (2) being arranged to move transversely to the respective surface of the bale by means of a lifting device (21), characterised in that the end regions of the gripping members (11) are blades (12) with cutting edges in facing relationship, that in its longitudinal direction the elongated support (2) disposed beside the bale conveyor comprises a guide slot for guiding the gripping members (11) and that two rotary guide rollers (4) are provided disposed parallel to the support of the gripping members (11) and serving as stops, which guide rollers are located at a short distance from both sides of the plane of travel of the gripping members (11) beside the bale conveyor and between them form a guide gap with a width, which at the maximum amounts to 2/3 of the outer diameter of the winding cylinder (27) or to 3.5 times the blade thickness (12).

2. Device according to Claim 1, characterised in that the lifting device (21) is a hydraulic piston/cylinder unit and a parallel guide (6) acts on the support (2).

3. Device according to Claim 1 or 2, characterised in that hydraulic piston/cylinder units (22) are likewise provided as actuating members for the gripping members (11).

4. Device according to one of Claims 1 to 3, characterised in that the separating unit (30) consists of a tube arranged parallel to and opposite the support (2), which tube comprises a slit and on both sides of the slit two parallel rows of mandrels (32) and consists of a blade unit (33), which is arranged to move in the slit and is retained in a movable manner by a support bar (34) and a lifting member (35).

5. Device according to one of Claims 1 to 4, characterised in that the blade cutting edges (12) face each other in the manner of claws, respectively constructed with a point.

## Revendications

1. Dispositif permettant de saisir et de séparer des fils métalliques de cerclage de balles, notamment de vieux papiers, comprenant un organe d'enroulement des fils métalliques sectionnés au moyen d'une unité de sectionnement (30), cet organe d'enroulement étant constitué de deux mandrins parallèles ou d'un cylindre (27) fendu longitudinalement, et un dispositif de préhension constitué de deux éléments de préhension (11) qui sont mobiles dans des sens opposés, parallèlement à la face de la balle qui est tournée vers eux, dans un support allongé (2) et dont les zones extrêmes, tournées vers la balle, sont réalisées de manière à coopérer à la façon de mâchoires en présentant des inclinaisons opposées, le support allongé (2) étant disposé de façon à pouvoir être déplacé transversalement à la surface considérée de la balle à l'aide d'un dispositif de déplacement dans un sens et dans l'autre (21), caractérisé en ce que les zones extrêmes des éléments de préhension (11) sont des lames (12) comportant des tranchants qui se font face, en ce que le support allongé (2), disposé à côté du transporteur de balles, comporte, suivant sa direction longitudinale, une fente servant au guidage des éléments de préhension (11) et en ce qu'il est prévu deux cylindres rotatifs de guidage (4) qui sont disposés parallèlement au support des éléments de préhension (11) et servent de butées et qui sont disposés à une faible distance de part et d'autre du plan de déplacement des éléments de préhension (11) à côté du transporteur de balles, en délimitant entre eux un intervalle de guidage ayant une largeur qui est au plus égale à 2/3 du diamètre extérieur du cylindre d'enroulement (27) ou à 3,5 fois l'épaisseur (12) des lames.

2. Dispositif suivant la revendication 1, caractérisé en ce que le dispositif de déplacement dans un sens et dans l'autre (21) est un vérin hydraulique et en ce qu'un guidage parallèle (6) agit sur le support (2).

3. Dispositif suivant la revendication 1 ou 2, caractérisé en ce que des vérins hydrauliques (22) sont prévus aussi comme éléments d'actionnement des éléments de préhension (11).

4. Dispositif suivant l'une des revendications 1 à 3, caractérisé en ce que l'unité de sectionnement (30) est constituée d'un tube, qui est disposé parallèlement au support (2) et à l'opposé de ce dernier et qui comporte une fente et, de part et d'autre de cette fente, deux rangées parallèles de broches (32), et d'une unité à lame (33) qui est disposée de façon à pouvoir être déplacée dans la fente et est maintenue mobile par une tige de support (34) et un élément de déplacement dans un sens et dans l'autre (35).

5. Dispositif suivant l'une des revendications 1 à 4, caractérisé en ce que les tranchants des lames (12) sont disposés de façon à se faire face et en présentant chacun une pointe, à la façon de mâchoires.
